# EUROPÄISCHE PATENTSCHRIFT

(11) **EP 3 359 742 B1**
(45) Veröffentlichungstag und Bekanntmachung des Hinweises auf die Patenterteilung: **16.09.2020**
(21) Anmeldenummer: 16781328.6
(22) Anmeldetag: 05.10.2016
(51) Int. Cl.: E01H 10/00

(54) **WINTERDIENST-STREUGERÄT**
SPREADING DEVICE FOR USE IN WINTER
APPAREIL D'ÉPANDAGE POUR SERVICE HIVERNAL

(30) Priorität: 08.10.2015 DE 102015117151
(43) Veröffentlichungstag der Anmeldung: 15.08.2018
(73) Patentinhaber: Aebi Schmidt Nederland BV, 7451 PJ Holten (NL)
(72) Erfinder: LUGTENBERG, Felix, 8101 AN Raalte (NL); VAN GELDER, Erik, 7244 BA Barchem (NL)
(74) Vertreter: Grättinger Möhring von Poschinger Patentanwälte Partnerschaft mbB
(86) Internationale Anmeldenummer: PCT/EP2016/073769
(87) Internationale Veröffentlichungsnummer: WO 2017/060286

(56) Entgegenhaltungen:
- EP-A1- 0 873 678
- WO-A1-2004/030441
- DE-A1- 2 656 371
- DE-A1- 4 429 188

## Beschreibung

Die vorliegende Erfindung betrifft ein Winterdienst-Streugerät, umfassend einen der Aufnahme eines ersten Streustoffs dienenden Streustoffbehälter, eine in dessen Bodenbereich angeordnete Austrageinrichtung und eine von dieser beschickte, einen rotierend angetriebenen Streuteller aufweisende Ausbringeinrichtung, wobei weiterhin ein der Aufnahme eines zweiten Streustoffs dienender Sekundärbehälter vorgesehen ist. Insbesondere betrifft die vorliegende Erfindung ein Winterdienst-Streugerät gemäß dem Oberbegriff des Anspruchs 1.

Zur Glättebekämpfung auf Verkehrsflächen (Straßen, Wege, Plätze, Start-/Landebahnen, Vorfeld) werden verbreitet abstumpfende und/oder auftauende Streustoffe ausgebracht. Hierfür kommen üblicherweise Winterdienst-Streugeräte zum Einsatz, wie sie in diversen Ausführungen allgemein bekannt sind. Im Interesse einer möglichst hohen Effizienz verfügen solche Winterdienst-Streugeräte verbreitet über ein einen (starren oder flexiblen) Sekundärbehälter für einen zweiten Streustoff aufweisendes Flüssigkeitssystem, welches insbesondere dafür eingerichtet sein kann, den in dem Streustoffbehälter bevorrateten (typischerweise festen, z.B. körnigen) ersten Streustoff vor oder während des Ausbringens mit dem flüssigen zweiten Streustoff (z. B. Sole bzw. Salzlauge) zu befeuchten (vgl. beispielsweise EP 579311 A1). Denn nicht nur beschleunigt dies das Einsetzen der Tauwirkung von auftauendem Streustoff; auch wird die Haftung des Streustoffes auf der bestreuten Oberfläche verbessert, wodurch die Gefahr einer Verfrachtung von ausgebrachtem ersten Streustoff durch die Luftwirbel schnell fahrender Fahrzeuge reduziert wird. Ggf. kann das Flüssigkeitssystem dabei ergänzend für ein alternatives direktes Aufsprühen des zweiten, flüssigen Streustoffs auf die zu behandelnde Verkehrsfläche ausgebildet sein (vgl. beispielsweise DE 102010029142 A1, WO 2014/135418 A1, WO 2014/005647 A1 und WO 2014/005648 A1).

Die DE 4429188 A1 offenbart ein Winterdienst-Streugerät bei dem sich granuliertes Streugut einerseits und flüssiges Streugut andererseits getrennt abwerfen lassen. Hierzu weist das Streugerät zusätzlich zu dem - dem Abwerfen von granuliertem Streugut dienenden - Streuteller, oberhalb von diesem angeordnet, eine ringförmige Schleuderscheibe auf, die dem Abwerfen von flüssigem Streugut dient, koaxial zum Streuteller rotiert und ebenfalls auf ihrer Oberseite mit Wurfschaufeln bestückt ist. Die Schleuderscheibe weist einen zentralen Durchbruch auf, wobei mindestens ein Aufgabeelement einer mit dem Sekundärbehälter kommunizierenden Aufgabeeinrichtung für zweiten, flüssigen Streustoff auf die ringförmige Schleuderscheibe gerichtet ist. Die Wurfschaufeln des Streutellers und der Streuscheibe sind dabei so angeordnet und ausgeführt, dass sich der Massenstrom des (von dem Streuteller abgeworfenen) granulierten Streuguts und der Massenstrom des von der Schleuderscheibe abgeworfenen flüssigen Streuguts vor Erreichen der Boden- oder Verkehrsflächen unter Herbeiführung einer Durchfeuchtung und/oder Benetzung des granulierten Streustoffs schneiden.

Um zwei verschiedene Düngersorten auszubringen, wurde eine prinzipiell ähnliche Ausbringeinrichtung mit einem - mit einer ersten Düngersorte beschickbaren - Streuteller und einer darüber angeordneten, gemeinsam mit dem Streuteller koaxial zu diesem rotierenden - mit einer zweiten Düngersorte beschickbaren - ringförmigen und kegelstumpfförmigen Schleuderscheibe bereits für einen Schleuderdüngerstreuer vorgeschlagen (EP 0873678 A1).

EP 0873678 offenbart somit ein Winterdienst-Streugerät nach dem Oberbegriff des Anspruchs 1.

Die vorliegende Erfindung ist darauf gerichtet, ein gegenüber dem vorstehend dargelegten Stand der Technik im Hinblick auf die Praxistauglichkeit verbessertes Winterdienst-Streugerät der gattungsgemäßen Art bereitzustellen.

Gelöst wird diese Aufgabenstellung gemäß der vorliegenden Erfindung durch das in Anspruch 1 angegebene Winterdienst-Streugerät. Demgemäß zeichnet sich das Streugerät insbesondere dadurch aus, dass - im synergetischen funktionellen Zusammenwirken miteinander - oberhalb des Streutellers eine kegelstumpfförmig ausgeführte, auf ihrer Oberseite mit Mitnehmern bestückte, koaxial zum Streuteller rotierende, einen zentralen Durchbruch aufweisende ringförmige Schleuderscheibe vorgesehen ist und mindestens ein Aufgabeelement einer mit dem Sekundärbehälter kommunizierenden Aufgabeeinrichtung für zweiten Streustoff auf die ringförmige Schleuderscheibe gerichtet ist, wobei der vertikale Abstand der Schleuderscheibe zum Streuteller radial nach außen zunimmt. Die ringförmige Schleuderscheibe ist dabei kugelstumpfförmig ausgeführt.

Das mindestens eine auf die Schleuderscheibe gerichtete Aufgabeelement ist dabei Teil einer Aufgabeeinrichtung, welche (z. B. über eine Leitungsanordnung) mit dem Sekundärbehälter kommuniziert. Die Schleuderscheibe ist dabei ringförmig, so dass sie einen zentralen Durchbruch aufweist. Durch diesen hindurch ist der (darunter liegende) Streuteller von oben her zugänglich. Besonders bevorzugt sind dabei sowohl der Streuteller als auch die Schleuderscheibe leicht kegelstumpfförmig, wobei allerdings der Neigungswinkel der Schleuderscheibe (gegenüber der Horizontalen) deutlich größer ist als der Neigungswinkel des Streutellers gegenüber der Horizontalen.

Mittels des erfindungsgemäßen Streugeräts lassen sich zweite Streustoffe von unterschiedlichster Art und Konsistenz ausbringen, und zwar unabhängig von dem ersten Streustoff. Dies führt zu einer bisher nicht bekannten Flexibilität hinsichtlich des Einsatzes des Streugeräts unter verschiedensten Einsatzbedingungen, und das bei nur minimalem baulichen und apparativen Aufwand. Wenngleich dies eine Schwerpunktanwendung der vorliegenden Erfindung darstellt, so ist die Nutzung des erfindungsgemäßen Streugeräts doch keineswegs auf die Ausbringung eines flüssigen zweiten Streustoffs beschränkt. Vielmehr kann es sich beispielsweise sowohl beim ersten als auch beim zweiten Streustoff um einen körnigen Feststoff handeln. Eine denkbare Anwendung des erfindungsgemäßen Winterdienst-Streugeräts ist beispielhaft, dass der erste Streustoff Salz (oder ein anderer auftauender Streustoff) ist und der zweite Streustoff Splitt (oder ein anderer abstumpfender Streustoff). So kann unter Nutzung des erfindungsgemäßen Winterdienst-Streugeräts das Mischungsverhältnis von Salz und Splitt individuell bedarfsweise nach den jeweiligen örtlichen Bedingungen eingestellt bzw. an diese angepasst werden, um einen optimalen Streuerfolg mit minimalem Aufwand, zu geringsten Kosten für den Streustoff und mit minimalen negativen Auswirkungen auf die Umwelt zu erzielen.

Besonders gering ist der apparative und bauliche Aufwand, wenn, gemäß einer ersten bevorzugten Weiterbildung der vorliegenden Erfindung, die Schleuderscheibe fest mit dem Streuteller verbunden ist. Namentlich kann in diesem Sinne dabei die Schleuderscheibe fest mit von dem Streuteller aufragenden Wurfschaufeln verbunden sein. Da in diesem Falle der Streuteller und die ringförmige Schleuderscheibe stets mit identischer Drehzahl rotieren, sind besonders bevorzugt die Mitnehmer verstellbar auf der Schleuderscheibe angebracht. So kann - durch Verstellen der Mitnehmer - die Abwurfcharakteristik der Schleuderscheibe modifiziert werden insbesondere dahingehend, dass bei einer bestimmten Drehzahl die Wurfweiten des mittels des Streutellers ausgebrachten ersten Streustoffs und des mittels der ringförmigen Schleuderscheibe ausgebrachten zweiten Streustoffs einander entsprechen. Im weiteren Sinne ist auch eine leichte Austauschbarkeit der Mitnehmer gegen andere als eine solche Verstellbarkeit der Mitnehmer anzusehen. Bei typischen Anwendungen der vorliegenden Erfindung wird im Übrigen die Geometrie der auf der Schleuderscheibe vorgesehenen Mitnehmer mehr oder weniger ausgeprägt von der Geometrie der von dem Streuteller aufragenden Wurfschaufeln abweichen.

Auch wenn, wie weiter oben dargelegt, die vorliegende Erfindung nicht auf die Verwendung von flüssigem zweitem Streustoff beschränkt ist, so ist sie doch für derartige Anwendungen mit besonders großem Vorteil einsetzbar. Insoweit ist gemäß einer anderen bevorzugten Weiterbildung der Erfindung vorgesehen, dass der Sekundärbehälter spezifisch für die Aufnahme von flüssigem zweitem Streustoff ausgeführt und zwischen dem Sekundärbehälter und der Aufgabeeinrichtung für den zweiten Streustoff eine mit einer Pumpe ausgestattete Leitungsanordnung vorgesehen ist. Der Pumpe ist dabei besonders bevorzugt eine Ventileinheit nachgeschaltet, mittels derer zwischen einer Zufuhr des (flüssigen) zweiten Streustoffs zu der der Schleuderscheibe zugeordneten Aufgabeeinrichtung und einer Zufuhr des zweiten Streustoffs zu der Ausbringeinrichtung für den ersten Streustoff, um diesem beigemischt zu werden, umgeschaltet werden kann.

Eine wiederum andere bevorzugte Weiterbildung der vorliegenden Erfindung zeichnet sich dadurch aus, dass die Ausbringeinrichtung (für den ersten Streustoff) eine den Streuteller durch den zentralen Durchbruch der Schleuderscheibe hindurch beschickende Schütte umfasst. An der Schütte kann dabei insbesondere ein mit dem Sekundärbehälter verbundener Kanal für den zweiten Streustoff münden. Eine auf diese Weise mögliche Beimengung des zweiten Streustoffs zu dem ersten Streustoff, bevor dieser auf den Streuteller gelangt, begünstigt eine innige Vermischung der beiden Streustoffe auf dem Streuteller.

Gemäß einer nochmals anderen bevorzugten Weiterbildung der vorliegenden Erfindung ist die Aufgabeeinrichtung dergestalt lageverstellbar, dass mit ihr zweiter Streustoff wahlweise auch durch den zentralen Durchbruch der Schleuderscheibe hindurch auf den Streuteller aufbringbar ist. Dies stellt ein weiteres die hohe Flexibilität hinsichtlich der Einsetzbarkeit des erfindungsgemäßen Streugeräts unter verschiedensten Bedingungen begünstigendes Merkmal dar. Im Übrigen ist allerdings die Aufgabeeinrichtung bevorzugt in einer einstellbaren Stellung dergestalt oberhalb der Schleuderscheibe fixierbar, dass sie bei einem - dem Einstellen der seitlichen Streubildlage des ausgebrachten ersten Streustoffs relativ zum Winterdienstfahrzeug dienenden - Verschwenken des Streutellers und der Schleuderscheibe ihre Lage relativ zur Schleuderscheibe beibehält. So verändert sich bei dem besagten seitlichen Verschwenken des Streutellers und der Schleuderscheibe die Streubildlage des von der Schleuderscheibe abgeworfenen zweiten Streustoffs auf der zu behandelnden Verkehrsfläche gleichsinning zur Veränderung der Streubildlage des über den Streuteller ausgebrachten ersten Streustoffs.

Weiterhin kann bevorzugt vorgesehen sein, dass die Aufgabeeinrichtung eine Mehrzahl von in Umfangsrichtung zueinander versetzt angeordneten Aufgabeelementen für den zweiten Streustoff aufweist. Insbesondere kann dabei eine (ggf. weitere) Ventileinrichtung zur wahlweisen Einspeisung von zweitem Streustoff in die verschiedenen Aufgabeelemente vorgesehen sein. Hierdurch lässt sich auf einfache Weise auf den Auftreffpunkt des zweiten Streustoffs auf die Schleuderscheibe und somit die Abwurfcharakteristik für den zweiten Streustoff von dieser Einfluss nehmen.

Im Folgenden wird die vorliegende Erfindung anhand eines in der Zeichnung veranschaulichten bevorzugten Ausführungsbeispiels näher erläutert. Angesichts dessen, dass das Streugerät im Übrigen dem hinlänglich bekannten Stand der Technik entsprechen kann, beschränkt sich die Zeichnung dabei auf die Darstellung der für das Ausbringen beider Streustoffe bestimmten, heckseitig an dem Streugerät angeordneten Baugruppe.

Das somit in der Zeichnung nur teilweise dargestellte Streugerät umfasst in als solches bekannter Weise einen der Aufnahme eines ersten Streustoffs dienenden Streustoffbehälter und eine in dessen Bodenbereich angeordnete Austrageinrichtung (Förderband oder Förderschnecke). Letztere beschickt, wiederum in als solches bekannter Weise, über eine Schütte 1 einen Streuteller 2, welcher Teil einer Ausbringeinrichtung 3, auf seiner Oberseite mit Wurfschaufeln 4 bestückt und mittels eines Hydraulikmotors 5 um die im Wesentlichen vertikale Rotationsachse X drehbar angetrieben ist.

Mit dem Streuteller 2, nämlich mit dessen Wurfschaufeln 4, ist eine ringförmige Schleuderscheibe 6 fest verbunden. Sowohl der Streuteller 2 als auch die Schleuderscheibe 6 sind nicht plan, sondern vielmehr leicht kegelstumpfförmig. Der Neigungswinkel der Schleuderscheibe (gegenüber der Horizontalen) ist dabei mit etwa 15° allerdings deutlich größer als der Neigungswinkel des Streutellers gegenüber der Horizontalen (etwa 9°). Auf diese Weise nimmt der vertikale Abstand der Schleuderscheibe zum Streuteller (bzw. die lichte Höhe der zwischen dem Streuteller 2 und der Schleuderscheibe 6 durch die Wurfschaufeln 4 definierten Kanäle) radial nach außen zu.

Die Schleuderscheibe 6 weist an ihrer Oberseite Mitnehmer 7 auf, welche sich von dem äußeren Umfang 8 bis zu dem zentralen Durchbruch 9 erstrecken. Durch den zentralen Durchbruch 9 der Schleuderscheibe 6 hindurch ist der Streuteller 2 von oben her zugänglich, wobei sich die Wurfschaufeln 4 des Streutellers 2 weiter radial nach innen erstrecken als die Mitnehmer 7 der Schleuderscheibe 6; sie ragen somit in den Bereich des zentralen Durchbruchs 9 der Schleuderscheibe 6 hinein. Die Schütte 1 ist in ihrem unteren Bereich so ausgeführt, dass der sie verlassende erste Streustoff durch den Durchbruch 9 der Schleuderscheibe 6 hindurch auf den Streuteller 2 gelangt.

Zwei Aufgabeelemente 11 in Form von auf die Schleuderscheibe 6 gerichteten Solerohren 12 stellen einen Teil einer Aufgabeeinrichtung 13 dar, die über eine mit einer Solepumpe ausgestattete Leitungsanordnung mit einem (nicht gezeigten) Sekundärbehälter kommuniziert und mittels derer in dem Sekundärbehälter bevorrateter (vorliegend flüssiger) zweiter Streustoff auf die Schleuderscheibe 6 aufgebbar ist. Zwischen der dem Sekundärbehälter nachgeschalteten Solepumpe und den Solerohren 12 ist in der betreffenden Leitungsanordnung eine (nicht gezeigte) Ventileinrichtung vorgesehen, mittels derer wählbar ist, in welches der beiden Solerohre 12 dem Sekundärbehälter entnommene Sole einspeisbar ist. Mittels der Ventileinrichtung ist weiterhin einstellbar, ob und ggf. in welcher Menge Sole - über den Anschluss 14 - einem (flachen) Kanal 15 zugeführt wird, welcher an der Schütte 1 in dem Bereich von deren unteren Ende mündet, wobei durch die Ventileinheit die Zufuhr von zweitem Streustoff zu der Aufgabeeinheit 13 dabei parallel reduziert oder vollständig unterbrochen werden kann. Der Kanal 15 und der untere Endabschnitt der Schütte 1 sind dabei dergestalt zueinander ausgerichtet, dass den Kanal 15 verlassende Sole in den die Schütte 1 verlassenden Strom aus erstem Streustoff eintritt.

Parallel zur Schütte 1 erstreckt sich ein Tragrohr 16, an welchem eine Lagerplatte 17 gelagert ist, und zwar über das Gelenk 18 um die im Wesentlichen vertikale Schwenkachse Y verschwenkbar. Auf der Lagerplatte 17 ist der Hydraulikmotor 5 aufgebaut, an dessen Welle 19 der Streuteller 2 angebracht ist, und zwar mit dessen zentralem Kern 20. Die Welle 19 ist dabei in einer mit der Lagerplatte 17 an deren Unterseite fest verbundenen Lagerhülse 21 drehbar gelagert. An dieser Lagerhülse 21 ist ein Halter 10 für die beiden Solerohre 12 angebracht, welcher einen zweiarmigen Träger 22 und eine an einem von dessen Armen angebrachte Traverse 23 umfasst. Die Traverse 23 ist dabei an dem Träger 22 in unterschiedlichen Positionen fixierbar.

## Patentansprüche

1. Winterdienst-Streugerät, umfassend einen der Aufnahme eines ersten Streustoffs dienenden Streustoffbehälter, eine in dessen Bodenbereich angeordnete Austrageinrichtung und eine von dieser beschickte, einen rotierend angetriebenen Streuteller (2) aufweisende Ausbringeinrichtung (3), wobei weiterhin ein der Aufnahme eines zweiten Streustoffs dienender Sekundärbehälter vorgesehen ist, oberhalb des Streutellers (2) eine auf ihrer Oberseite mit Mitnehmern (7) bestückte, koaxial zum Streuteller (2) rotierende, einen zentralen Durchbruch (9) aufweisende ringförmige Schleuderscheibe (6) vorgesehen und mindestens ein Aufgabeelement (11) einer mit dem Sekundärbehälter kommunizierenden Aufgabeeinrichtung (13) für zweiten Streustoff auf die ringförmige Schleuderscheibe (6) gerichtet ist, wobei die ringförmige Schleuderscheibe (6) kegelstumpfförmig ausgeführt ist, **dadurch gekennzeichnet, dass** der Abstand der Schleuderscheibe (6) zum Streuteller (2) radial nach außen zunimmt.

2. Streugerät nach Anspruch 1, **dadurch gekennzeichnet, dass** die Schleuderscheibe (6) fest mit dem Streuteller (2) verbunden ist.

3. Streugerät nach Anspruch 2, **dadurch gekennzeichnet, dass** die Schleuderscheibe (6) mit von dem Streuteller (2) aufragenden Wurfschaufeln (4) fest verbunden ist.

4. Streugerät nach einem der Ansprüche 1 bis 3, **dadurch gekennzeichnet, dass** der Sekundärbehälter für die Aufnahme von flüssigem zweitem Streustoff ausgeführt und zwischen dem Sekundärbehälter und der Aufgabeeinrichtung (13) für den zweiten Streustoff eine Leitungsanordnung mit einer Pumpe vorgesehen ist.

5. Streugerät nach einem der Ansprüche 1 bis 4, **dadurch gekennzeichnet, dass** die Ausbringeinrichtung (3) eine den Streuteller (2) durch den zentralen Durchbruch (9) der Schleuderscheibe (6) hindurch beschickende Schütte (1) umfasst.

6. Streugerät nach Anspruch 5, **dadurch gekennzeichnet, dass** ein an der Schütte (1) mündender Kanal (15) für den zweiten Streustoff über eine Leitungs- und Ventilanordnung mit dem Sekundärbehälter verbunden ist.

7. Streugerät nach einem der Ansprüche 1 bis 6, **dadurch gekennzeichnet, dass** die Geometrie der auf der Schleuderscheibe (6) vorgesehenen Mitnehmer (7) von der Geometrie der von dem Streuteller (2) aufragenden Wurfschaufeln (4) abweicht.

8. Streugerät nach einem der Ansprüche 1 bis 7, **dadurch gekennzeichnet, dass** die Mitnehmer (7) auf der Schleuderscheibe (6) verstellbar angebracht sind.

9. Streugerät nach einem der Ansprüche 1 bis 8, **dadurch gekennzeichnet, dass** die Aufgabeeinrichtung (13) dergestalt lageverstellbar ist, dass mit ihr zweiter Streustoff durch den zentralen Durchbruch (9) der Schleuderscheibe (6) hindurch auf den Streuteller (2) aufbringbar ist.

10. Streugerät nach einem der Ansprüche 1 bis 9, **dadurch gekennzeichnet, dass** die Aufgabeeinrichtung (13) eine Mehrzahl von in Umfangsrichtung zueinander versetzt angeordneten Aufgabeelementen (11) für den zweiten Streustoff aufweist.

11. Streugerät nach Anspruch 10, **dadurch gekennzeichnet, dass** eine Ventileinrichtung zur wahlweisen Einspeisung von zweitem Streustoff in die verschiedenen Aufgabeelemente (11) vorgesehen ist.

12. Streugerät nach Anspruch 1, **dadurch gekennzeichnet, dass** sowohl der Streuteller (2) als auch die Schleuderscheibe (6) kegelstumpfförmig ausgeführt sind, wobei der Neigungswinkel der Schleuderscheibe gegenüber der Horizontalen größer ist als der Neigungswinkel des Streutellers.

## Claims

1. A winter-services spreading tool, comprising a spreading-material container for accommodating a first spreading material, a discharge device arranged in the bottom area of said container and a distribution device (3) fed by said discharge device, which distribution device (3) has a rotationally driven spreading plate (2), wherein a secondary container furthermore is provided for accommodating a second spreading material, a ring-shaped centrifugal disc (6) is provided above the spreading plate (2), which centrifugal disc (6) is fitted with tappets (7) on its top, rotates coaxially to the spreading plate (2) and has a central opening (9), and at least one feed element (11) of a feed device (13) for second spreading material, which feed device (13) is connected to the secondary container, is directed to the ring-shaped centrifugal disc (6), wherein the ring-shaped centrifugal disc (6) is designed in the shape of a truncated cone, **characterized in that** the distance of the centrifugal disc (6) to the spreading plate (2) increases radially outward.

2. The spreading tool according to Claim 1, **characterized in that** the centrifugal disc (6) is firmly connected to the spreading plate (2).

3. The spreading tool according to Claim 2, **characterized in that** the centrifugal disc (6) is firmly connected to spreading vanes (4) protruding upward from the spreading plate (2).

4. The spreading tool according to any one of Claims 1 to 3, **characterized in that** the secondary container is designed for accommodating liquid second spreading material and **in that** a line arrangement with a pump is provided between the secondary container and the feed device (13) for the second spreading material.

5. The spreading tool according to any one of Claims 1 to 4, **characterized in that** the distribution device (3) comprises a chute (1) feeding the spreading plate (2) through the central opening (9) of the centrifugal disc (6).

6. The spreading tool according to Claim 5, **characterized in that** a channel (15) for the second spreading material, which channel (15) opens into the chute (1), is connected to the secondary container via a line and valve arrangement.

7. The spreading tool according to any one of Claims 1 to 6, **characterized in that** the geometry of the tappets (7) provided on the centrifugal disc (6) deviates from the geometry of the spreading vanes (4) protruding upward from the spreading plate (2).

8. The spreading tool according to any one of Claims 1 to 7, **characterized in that** the tappets (7) are mounted on the centrifugal disc (6) in an adjustable manner.

9. The spreading tool according to any one of Claims 1 to 8, **characterized in that** the feed device (13) is adjustable in its position in such a manner that it can be used to apply second spreading material through the central opening (9) of the centrifugal disc (6) onto the spreading plate (2).

10. The spreading tool according to any one of Claims 1 to 9, **characterized in that** the feed device (13) has a plurality of feed elements (11) for the second spreading material, which are offset to each other in the circumferential direction.

11. The spreading tool according to Claim 10, **characterized in that** a valve device is provided for optionally feeding second spreading material into the various feed elements (11).

12. The spreading tool according to Claim 1, **characterized in that** both the spreading plate (2) and the centrifugal disc (6) are designed in the shape of a truncated cone, wherein the inclination angle of the centrifugal disc relative to the horizontal is greater than the inclination angle of the spreading plate.

## Revendications

1. Appareil d'épandage pour service hivernal comprenant un réservoir de matériau d'épandage servant à loger une première matériau d'épandage, un système d'extraction disposé dans la zone de fond de celui-ci et un système d'épandage (3) alimenté par celui-ci comportant un disque d'épandage (2) entraînée en rotation, sachant en plus qu'un réservoir secondaire servant à loger un deuxième matériau d'épandage est prévu, qu'au-dessus du disque d'épandage (2), un disque centrifuge (6) de forme annulaire équipé sur sa face supérieure d'entraîneurs (7), tournant coaxialement par rapport au disque d'épandage (2), comportant un passage central (9) est prévu et qu'au moins un élément de chargement (11) d'un système de chargement (13) communiquant avec le réservoir secondaire pour le deuxième matériau d'épandage est dirigé vers le disque centrifuge (6) de forme annulaire, sachant que le disque centrifuge (6) de forme annulaire est exécuté de forme tronconique, **caractérisé en ce que** la distance entre le disque centrifuge (6) et le disque d'épandage (2) augmente radialement vers l'extérieur.

2. Appareil d'épandage selon la revendication 1, **caractérisé en ce que** le disque centrifuge (6) est relié fermement au disque d'épandage (2).

3. Appareil d'épandage selon la revendication 2, **caractérisé en ce que** le disque centrifuge (6) est relié fermement à des pales de projection (4) faisant saillie du disque d'épandage (2).

4. Appareil d'épandage selon l'une quelconque des revendications 1 à 3, **caractérisé en ce que** le réservoir secondaire est exécuté pour loger le deuxième matériau d'épandage liquide et un ensemble de conduits avec une pompe est prévu entre le réservoir secondaire et le système de chargement (13) pour le deuxième matériau d'épandage.

5. Appareil d'épandage selon l'une quelconque des revendications 1 à 4, **caractérisé en ce que** le système d'épandage (3) comprend une goulotte (1) alimentant le disque d'épandage (2) à travers le passage central (9) du disque centrifuge (6).

6. Appareil d'épandage selon la revendication 5, **caractérisé en ce qu'**un conduit (15) débouchant sur la goulotte (1) pour le deuxième matériau d'épandage est relié au réservoir secondaire par un système de conduite et de soupape.

7. Appareil d'épandage selon l'une quelconque des revendications 1 à 6, **caractérisé en ce que** la géométrie des entraîneurs (7) prévus sur le disque centrifuge (6) diverge de la géométrie des pales de projection (4) faisant saillie du disque d'épandage (2).

8. Appareil d'épandage selon l'une quelconque des revendications 1 à 7, **caractérisé en ce que** les entraîneurs (7) sont montés réglables sur le disque centrifuge (6).

9. Appareil d'épandage selon l'une quelconque des revendications 1 à 8, **caractérisé en ce que** le système de chargement (13) peut être réglé en position de telle manière qu'il peut être disposé sur le disque d'épandage (2) avec son deuxième matériau d'épandage à travers le passage central (9) du disque centrifuge (6).

10. Appareil d'épandage selon l'une quelconque des revendications 1 à 9, **caractérisé en ce que** le système de chargement (13) comporte une pluralité d'éléments de chargement (11) pour la deuxième matériau d'épandage, disposés décalés l'un par rapport à l'autre en direction périphérique.

11. Appareil d'épandage selon la revendication 10, **caractérisé en ce qu'**un système de soupape est prévu pour l'alimentation sélective du deuxième matériau d'épandage dans les différents éléments de chargement (11) .

12. Appareil d'épandage selon la revendication 1, **caractérisé en ce que** tant le disque d'épandage (2) que le disque centrifuge (6) sont exécutés de forme tronconique, sachant que l'angle d'inclinaison du disque centrifuge est plus grand par rapport à l'horizontale que l'angle d'inclinaison du disque d'épandage.
